# EUROPÄISCHE PATENTSCHRIFT

(11) **EP 3 173 155 B1**
(45) Veröffentlichungstag und Bekanntmachung des Hinweises auf die Patenterteilung: **02.05.2018**
(21) Anmeldenummer: 16176092.1
(22) Anmeldetag: 24.06.2016
(51) Int. Cl.: B05C 3/08, C25D 17/08

(54) **KORB ZUR BESCHICHTUNG VON BAUTEILEN**
BASKET FOR COATING COMPONENTS
PANIER DESTINE AU REVETEMENT DE COMPOSANTS

(30) Priorität: 24.11.2015 EP 15003491
(43) Veröffentlichungstag der Anmeldung: 31.05.2017
(73) Patentinhaber: Seeler, Björn, 53797 Lohmar (DE)
(72) Erfinder: Seeler, Björn, 53797 Lohmar (DE)
(74) Vertreter: Limbeck, Achim

(56) Entgegenhaltungen:
- CH-A2- 707 983
- JP-A- 2007 090 224
- KR-A- 20110 027 206
- KR-A- 20130 085 921

## Beschreibung

### Technisches Gebiet

Die vorliegende Erfindung betrifft einen Korb zur Beschichtung von Bauteilen mit einer im Wesentlichen runden Ausbildung mit zahlreichen senkrecht ausgerichteten und beabstandet angeordneten Stangen zur reversiblen und beabstandeten Befestigung der Bauteile.

### Stand der Technik

Gewöhnliche Beschichtungskörbe für Schüttgüter weisen den Nachteil auf, dass flache Bauteile aufeinander liegen und somit verkleben können. Die Bauteile werden getrocknet und ein zweites Mal zentrifugiert, um die Stellen, an denen die Bauteile aufeinander lagen und an denen stellenweise kaum Lack vorhanden ist, mit Lack zu beschichten. Dies bedeutet sehr hohe Schwankungen in der Schichtdicke auf beiden Seiten der Bauteile, was wiederum zu einem Qualitätsverlust der Beschichtungen beim Verschleißverhalten sowie beim Korrosionsschutz führt. Außerdem entsteht durch das Schüttgut-Verfahren ein Ausschuss an Bauteilen.

Gemäß dem Stand der Technik ist aus der gattungsgemäßigen KR 2011 0027206 A ein Korb zur Beschichtung von Bauteilen mit einer im Wesentlichen runden Ausbildung mit zahlreichen senkrecht ausgerichteten und beabstandet angeordneten Stangen bekannt, wobei zwischen den Stangen übereinander beabstandet angeordnete Streben mit Haltern zur reversiblen Befestigung der beabstandeten Bauteile vorgesehen sind.

Aus der WO 2007/135468 A1 ist weiterhin ein Metallkorb für die chemische Vorbehandlung von Profilen, Rahmen, Platten, Aluminiumkomponenten oder anderen Legierungen verschiedener Abmessungen und geometrischen Formen bekannt, wobei der Korb eine rechteckige Ausbildung aufweist und mit zahlreichen senkrecht ausgerichteten und beabstandet angeordneten Stangen ausgestattet ist, wobei an den Stangen übereinander beabstandet angeordnete Haken zur reversiblen Befestigung der genannten Profile, Rahmen, etc. vorgesehen sind.

Aus der JP H11 264098 A ist ein Korb zur Eintauchbehandlung von gedruckten Leiterplatten bekannt, mit einer Vielzahl senkrechter Halter zur Aufnahme der Leiterplatten, wobei die Halter an Streben angeordnet sind, welche sich sowohl quer als auch längs zum Korb erstrecken.

Nachteilig bei den aufgeführten Körben ist in erster Linie die Anordnung der Stangen, der daran befindlichen Streben und umgekehrt sowie auch der an den Stangen angeordneten Halter bzw. Haken an sich, da diese für eine gleichmäßige Beabstandung von Bauteilen bzw. dessen gleichmäßige Beschichtung innerhalb des Korbes nur eingeschränkt bzw. gar nicht geeignet sind.

Weiterhin beschreibt die DE 10 2011 050 046 A1 eine Zentrifuge, insbesondere eine Separator- oder Vollmantel-Schneckenzentrifuge, mit in Trenntellerpaketen ausgeführten Trenntellern. Die Trennteller verfügen über eine Oberflächenstrukturierung. Aufgabe dieser Strukturierung ist der Partikeltransport. Dies löst aber ebenfalls nicht das Problem des ungleichmäßigen oder fehlenden Materialauftrages und erfordert weiterhin zwei Brennvorgänge.

### Darstellung der Erfindung

Der vorliegenden Erfindung liegt die Aufgabe zu Grunde, einen Korb zu schaffen, welcher die vorgenannten Probleme ausräumt.

Erfindungsgemäß wird die voranstehende Aufgabe gemäß dem Oberbegriff des Anspruchs 1 in Verbindung mit den kennzeichnenden Merkmalen gelöst. Vorteilhafte Ausgestaltungen und Weiterbildungen des erfindungsgemäßen Korbes sind in den abhängigen Unteransprüchen angegeben.

Erfindungsgemäß ist ein Korb der eingangs genannten Art dadurch gekennzeichnet, dass die Stangen in Aufnahmen an von einem geometrischen Mittelpunkt des Korbes radial nach außen verlaufenden Streben und/oder in Aufnahmen einer oder mehrerer Grundplatten aufgenommen sind, wobei die Aufnahmen in Kreisform in mehreren Reihen in Umfangsrichtung der nach außen verlaufenden Streben und/oder der Grundplatte angeordnet sind, wobei der Abstand zwischen den Reihen konstant ist und der Abstand zwischen den Aufnahmen von Reihe zu Reihe ausgehend von dem Mittelpunkt kontinuierlich zunimmt.

Der erfindungsgemäße Korb wird ebenso wie beim Schüttgut-Verfahren getaucht, so dass die Bauteile mit einer Beschichtung (bspw. Lack) benetzt werden. Danach wird die überschüssige Beschichtung abgeschleudert. Zum Einbrennen der Beschichtung wird der gesamte Korb in einen Ofen befördert. Ob wie beim Schüttgut-Verfahren ein zweites Mal beschichtet werden muss, hängt von den festgelegten Schichtdicken-Vorgaben ab.

Der Vorteil der besonderen Anordnung der Stangen innerhalb eines kreisrunden Gebildes besteht darin, dass sich hierdurch eine Vielzahl unterschiedlicher Bauteile derart anordnen lassen, dass diese sowohl zueinander als auch im Verhältnis zum Korb eine gleichmäßige und/oder gleichmäßig ansteigende Beabstandung aufweisen.

Mit diesem neuartigen Korb ist man somit in der Lage, alle flachen Bauteile, insbesondere die mit einer Bohrung, bis hin zu großen Blechen, die durch ihre Geometrie nicht im Schüttgut-Verfahren beschichtet werden können, zu beschichten.

Durch das Beschichtungsverfahren mittels des erfindungsgemäßen Korbes erhöht sich die Qualität von flachen Bauteilen im Hinblick auf die Gleichmäßigkeit der Schichtdicke auf beiden Seiten. Dadurch verbessern sich Verschleiß- und Korrosionsverhalten.

### Kurzbeschreibung der Zeichnungen

Weitere Ziele, Merkmale, Vorteile und Anwendungsmöglichkeiten des erfindungsgemäßen Korbes ergeben sich aus der nachfolgenden Beschreibung eines Ausführungsbeispiels anhand der Zeichnung. Dabei bilden alle beschriebenen und/oder bildlich dargestellten Merkmale für sich oder in beliebiger Kombination den Gegenstand der Erfindung, unabhängig von der Zusammenfassung in einzelnen Ansprüchen oder deren Rückbeziehung.

In den Zeichnungen zeigen
Fig.1 den erfindungsgemäßen Korb in der Seitenansicht;
Fig.2 die Streben des Korbes mit Korbwandung in der Draufsicht;
Fig.3 die Grundplatte des Korbes in der Draufsicht;
Fig.4 eine Stange des erfindungsgemäßen Korbes mit Haltern in der Seitenansicht.

### Ausführung der Erfindung

Wie aus den Fign.1-3 ersichtlich, ist der erfindungsgemäße Korb 1 aus einer im Wesentlichen runden Grundplatte 11 gebildet, die zahlreiche Aufnahmen 120 für die Stangen 10 umfasst, welche oben an einer Grundplatte 12 und unten an von einem geometrischen Mittelpunkt 13 des Korbes radial nach außen verlaufenden Streben 11 in Kreisform in mehreren Reihen in Umfangsrichtung angeordnet sind, wobei der Abstand zwischen den Reihen konstant ist und der Abstand zwischen den Aufnahmen 110,120 von Reihe zu Reihe ausgehend von dem Mittelpunkt 13 kontinuierlich zunimmt. Durch diese Anordnung der Aufnahmen 110 sind die Stangen 10 von Reihe zu Reihe umlaufend jeweils gleichmäßig versetzt, um so eine gleichmäßige Beschichtung aller an den Stangen 10 angeordneten Bauteilen zu gewährleisten.

Fig.2 zeigt die Streben 11 des Korbes 1 mit einer Korbwandung 14 in der Draufsicht.

Fig.3 zeigt die Grundplatte 12 des Korbes mit seinen zahlreichen Aufnahmen 120 in der Draufsicht. Die Aufnahmen 120 sind vorzugsweise so ausgestaltet, dass die Stangen 10 in diese reversibel eingesetzt und somit problemlos austauschbar sind.

In der dargestellten Ausführungsform der Grundplatte 12 sowie der Streben 11 in Fig. 2 und Fig.3 sind mehrere Stangen 10a mittels reversiblen Befestigungsmitteln 15 an der Grundplatte 12 und/oder an den Streben 11 in randnahen Aufnahmen 1 10a, 120a angeordnet.

Wie aus Fig.4 ersichtlich, umfassen die Stangen 10 mindestens eine umlaufende Nut 100, in der mindestens ein reversibel anordbarer, federbelasteter Halter 101 eingesetzt ist, welcher seitlich an der Stange 10 zur reversiblen Aufnahme eines Bauteils hervorspringt.

### Liste der Bezugsziffern

- 1: Korb
- 10: Stangen
- 10a: äußere Stangen
- 11: Streben
- 12: Grundplatte
- 13: Mittelpunkt
- 100: Nut an den Stangen
- 101: Halter an den Stangen
- 110: Aufnahmen an den Streben
- 110a: äußere Aufnahmen an den Streben
- 120: Aufnahmen an der Grundplatte
- 120a: äußere Aufnahmen an der Grundplatte

## Patentansprüche

1. Korb (1) zur Beschichtung von Bauteilen mit einer im Wesentlichen runden Ausbildung mit zahlreichen senkrecht ausgerichteten und beabstandet angeordneten Stangen (10) zur reversiblen und beabstandeten Befestigung der Bauteile, wobei die Stangen (10) in Aufnahmen (110) an von einem geometrischen Mittelpunkt (13) des Korbes radial nach außen verlaufenden Streben (11) und/oder in Aufnahmen (120) einer oder mehrerer Grundplatten (12) aufgenommen sind, **dadurch gekennzeichnet, dass** die Aufnahmen (110,120) in Kreisform in mehreren Reihen in Umfangsrichtung der nach außen verlaufenden Streben (11) und/oder der Grundplatte (12) angeordnet sind, wobei der Abstand zwischen den Reihen konstant ist und der Abstand zwischen den Aufnahmen (110) von Reihe zu Reihe ausgehend von dem Mittelpunkt (13) kontinuierlich zunimmt.

2. Korb (1) nach Anspruch 1,
**dadurch gekennzeichnet, dass**
mehrere Stangen (10a) vorgesehen sind, die mittels reversiblen Befestigungsmitteln (15) an der Grundplatte (12) und/oder an den Streben (11) in randnahen Aufnahmen (110a,120a) angeordnet sind.

3. Korb (1) nach den Ansprüchen 1 und 2,
**dadurch gekennzeichnet, dass**
die Stangen (10) mindestens eine umlaufende Nut (100) umfassen, in der mindestens ein reversibel anordbarer, federbelasteter Halter (101) eingesetzt ist, welcher seitlich an der Stange (10) zur reversiblen Aufnahme eines Bauteils hervorspringt.

## Claims

1. Basket (1) for coating components with an essentially circular configuration with a number of vertically aligned and spaced-apart rods (10) for reversibly and spaced mounting of components,
**characterized, in that**
the rods (10) in seats (110) to from a geometric centre (13) of the basket radially outwardly extending struts (11) and / or are accommodated in seats (120) of one or more base plates (12),
**characterized in that**
the receptacles (110,120) in a circular shape in a plurality of rows in the circumferential direction of the outwardly extending struts (11) and / or the base plate (12) are arranged, wherein the distance between the rows is constant and the distance between the receptacles (110) from row to row, starting from the centre (13) increases continuously.

2. Basket (1) according to claim 1,
**characterized, in that**
a plurality of rods (10a) are provided on the base plate (12) and / or on the struts (11) in near-edge seats (110a, 120a) are arranged by means of reversible fixing means (15).

3. Basket (1) according to claims 1 and 2,
**characterized, in that**
the rods (10) comprise at least one circumferential groove (100) inserted into the at least one reversible adjustable spring-loaded holder (101), wherein the side of the rod (10) protrudes for reversibly receiving a component.

## Revendications

1. Panier (1) destiné au logement des pièces, étant doté d'une forme sensiblement arrondie avec de nombreuses barres (10) alignées verticalement et de manière espacée afin de fixer les pièces de façon réversible et les disposer avec écartement ;
un panier dans lequel
les barres (10) sont logées dans des réceptacles (110) sur des entretoises (11) s'étendant radialement vers l'extérieur à partir d'un centre géométrique (13) du panier et/ou dans des réceptacles (120) d'une ou de plusieurs plaques de base (12), **caractérisés en ce que**
les réceptacles (110, 120) sont
disposés en plusieurs rangées dans le sens de la circonférence des entretoises extérieures (11) et/ou de la plaque de base (12) ; la distance entre les réceptacles (110) augmentant continuellement rangée par rangée depuis le point central (13).

2. Panier (1) selon la revendication 1,
**Caractérisé par le fait que**
plusieurs barres (10a) prévues, sont arrangées par des moyens de fixation réversibles (15) sur la plaque de base (12) et/ou sur les entretoises (11) dans des réceptacles (110a, 120a) se trouvant au plus près des bords.

3. Panier (1) selon les revendications 1 et 2,
**Caractérisé par le fait que**
les barres (10) comprennent au moins une rainure circulaire (100), dans laquelle est inséré au moins un support à ressort (101) pouvant être monté de manière réversible et faisant saillie latéralement sur la barre (10) de réception réversible d'un composant.
